# EUROPÄISCHE PATENTANMELDUNG

(11) **EP 1 316 762 A2**
(43) Veröffentlichungstag der Anmeldung: **04.06.2003**
(21) Anmeldenummer: 02024699.7
(22) Anmeldetag: 06.11.2002
(51) Int. Cl.: F24H 1/10, F24H 9/12

(54) **Durchlauferhitzer**

(30) Priorität: 28.11.2001 DE 20119349 U
(71) Anmelder: C. SCHNIEWINDT KG, D-58809 Neuenrade (DE)
(72) Erfinder: Nottelmann, Wolfgang, 58809 Neuenrade (DE)
(74) Vertreter: Lelgemann, Karl-Heinz, Dipl.-Ing.

(57) **Zusammenfassung**

Ein Durchlauferhitzer hat eine Heizvorrichtung (2), die einen Anschlußkopf (3) und einen damit verbundenen Heizkörper (4) aufweist, mittels dem ein an ihm vorbeiströmendes Medium erwärmbar ist, und ein Mantelgehäuse (5), das den Heizkörper (4) der Heizvorrichtung (2) umgibt und durch das hindurch das zu erwärmende Medium führbar ist.

Um einen derartigen Durchlauferhitzer mit einem geringeren technisch-konstruktiven und wirtschaftlichen Aufwand herstellen zu können, wobei ein leichterer Aufbau als bei aus dem Stand der Technik bekannten Durchlauferhitzern erreicht werden soll und wobei der Durchlauferhitzer ohne großen Aufwand in unterschiedlichen Abmessungen herstellbar sein soll, wird vorgeschlagen, daß das den Heizkörper (4) der Heizvorrichtung (2) umgebende Mantelgehäuse als Strangziehteil ausgebildet ist.

## Beschreibung

Die Erfindung bezieht sich auf einen Durchlauferhitzer mit einer Heizvorrichtung, die einen Anschlußkopf und einen damit verbundenen Heizkörper aufweist, mittels dem ein an ihm vorbeiströmendes Medium erwärmbar ist, und einem Mantelgehäuse, das den Heizkörper der Heizvorrichtung umgibt und durch das hindurch das zu erwärmende Medium führbar ist.

Derartige Durchlauferhitzer werden in vielfältiger Weise eingesetzt.

Der Erfindung liegt die Aufgabe zugrunde, einen Durchlauferhitzer der eingangs geschilderten gattungsgemäßen Art zu schaffen, der mit einem geringeren technisch-konstruktiven und wirtschaftlichen Aufwand herstellbar ist, wobei der erfindungsgemäße Durchlauferhitzer einen leichteren Aufbau als aus dem Stand der Technik bekannte Durchlauferhitzer haben soll und wobei der erfindungsgemäße Durchlauferhitzer ohne großen Aufwand in unterschiedlichen Abmessungen herstellbar sein soll.

Diese Aufgabe wird erfindungsgemäß dadurch gelöst, daß das den Heizkörper der Heizvorrichtung umgebende Mantelgehäuse als Strangziehteil ausgebildet ist. Durch die Ausgestaltung des Mantelgehäuses als Strangziehteil läßt sich das Mantelgehäuse durch einfache Änderung des Längenzuschnitts an unterschiedliche Abmessungen der Heizvorrichtung anpassen, wobei darüber hinaus ein vergleichsweise leichter Aufbau des Durchlauferhitzers erreicht wird.

Als für ein das Mantelgehäuse bildendes Strangziehteil besonders günstiger Werkstoff hat sich Aluminium erwiesen.

Gemäß einer vorteilhaften Ausführungsform des erfindungsgemäßen Durchlauferhitzers ist der Heizkörper der Heizvorrichtung als Einschraubteil ausgebildet, das sich mit seiner Längsrichtung zwischen zwei Montageköpfen des Durchlauferhitzers erstreckt, wobei das Einschraubteil zumindest mit dem dem Anschlußkopf der Heizvorrichtung benachbarten Montagekopf verschraubt ist.

Die beiden Montageköpfe des Durchlauferhitzers können zweckmäßigerweise mittels des den Heizkörper umgebenden Aluminiumstrangziehteils dicht miteinander verbunden sein, wobei beide Montageköpfe jeweils einen Durchlaß aufweisen, durch den hindurch das zu erwärmende Medium in das durch das Aluminiumstrangziehteil gebildete, den Heizkörper umgebende Mantelgehäuse einführbar bzw. aus diesem Mantelgehäuse abführbar ist.

Etwaige Undichtigkeiten können mit einem vergleichsweise geringen Aufwand ausgeschlossen werden, wenn das Aluminiumstrangziehteil mittels geeigneter Dichteinrichtungen, z.B. mittels O-Ringdichtungen, mit den beiden Montageköpfen verbunden ist.

Um über einen weiten Leistungsbereich die jeweils zur Erwärmung des Mediums gewünschte Gesamtleistung in anpaßbarer Weise erbringen zu können, ist es vorteilhaft, wenn der vorstehend geschilderte Durchlauferhitzer mit zumindest einem weiteren gleichartigen Durchlauferhitzer in Reihe geschaltet ist, wobei das zu erwärmende Medium von dem einen in den nächsten Durchlauferhitzer über einen Doppelmontagekopf gelangt, der die beiden Aluminiumstrangziehteile der beiden Durchlauferhitzer miteinander verbindet. Selbstverständlich kann eine beliebige Anzahl derartiger Durchlauferhitzer in Reihenschaltung hintereinander angeordnet werden, um jedwedes Anforderungsprofil hinsichtlich der Erwärmung des Mediums erfüllen zu können.

Zur Vereinfachung der Montage und des Anschlusses des erfindungsgemäßen Durchlauferhitzers ist es vorteilhaft, wenn der Anschlußkopf der Heizvorrichtung eine Verstellschale aufweist, an der ein Anschlußstutzen ausgebildet und die bei montierter bzw. verschraubter Heizvorrichtung in Bezug auf diese bzw. mit dieser fest verbundene Teile des Anschlußkopfes drehbar ist.

Im folgenden wird die Erfindung anhand von Ausführungsformen unter Bezugnahme auf die Zeichnung näher erläutert.

Es zeigen:
- Figur 1: eine perspektivische Prinzipdarstellung einer ersten Ausführungsform eines erfindungsgemäßen Durchlauferhitzers;
- Figur 2: eine Seitenansicht der in Figur 1 gezeigten Ausführungsform des erfindungsgemäßen Durchlauferhitzers;
- Figur 3: eine Draufsicht auf die in Figur 1 gezeigte Ausführungsform des erfindungsgemäßen Durchlauferhitzers;
- Figur 4: eine perspektivische Darstellung einer weiteren Ausführungsform des erfindungsgemäßen Durchlauferhitzers;
- Figur 5: eine Seitenansicht der in Figur 4 gezeigten Ausführungsform des erfindungsgemäßen Durchlauferhitzers; und
- Figur 6: eine Draufsicht auf die in Figur 4 gezeigte Ausführungsform des erfindungsgemäßen Durchlauferhitzers.

Eine anhand der Figuren 1 bis 3 im folgenden näher erläuterte erste Ausführungsform eines erfindungsgemäßen Durchlauferhitzers 1 hat eine Heizvorrichtung 2, die sich in einen Anschlußkopf 3 und einen als Einschraubteil ausgebildeten Heizkörper 4 gliedert. Mittels des Anschlußkopfes 3 wird dem Heizkörper bzw. dem Einschraubteil 4 die zur Erzeugung der Heizwärme erforderliche Heizenergie zugeführt.

Der Heizkörper 4 der Heizvorrichtung 2 erstreckt sich mit seiner Längsrichtung durch ein Mantelgehäuse 5, welches den Heizkörper 4 umgibt und koaxial zu diesem angeordnet ist.

Das Mantelgehäuse 5 ist durch ein Aluminiumstrangziehteil 5 gebildet. Ein derartiges Aluminiumstrangziehteil 5 kann für jede angeforderte Länge des Heizkörpers 4 in einfacher Weise zugeschnitten werden. Der als Einschraubteil ausgebildete Heizkörper 4 ist im Bereich seines dem Anschlußkopf 3 der Heizvorrichtung 2 zugewandten Endes in einen ersten, anschlußkopfnahen Montagekopf 6 eingeschraubt und erstreckt sich bis zu einem zweiten, anschlußkopffernen Montagekopf 7.

Zwischen den beiden Montageköpfen 6, 7 sitzt das Aluminiumstrangziehteil bzw. Mantelgehäuse 5, welches mittels geeigneter Dichtungsvorrichtungen, z.B. mittels O-Ringdichtungen, dicht mit den Montageköpfen 6, 7 verbunden ist.

Die beiden Montageköpfe haben Durchlässe 8 bzw. 9, durch die hindurch ein zu erwärmendes Medium in das Mantelgehäuse 5 bzw. in den Innenraum des Aluminiumstrangziehteils 5 einführbar ist bzw. aus diesem ausführbar ist.

Innerhalb des Mantelgehäuses 5 ist der Heizkörper 4 angeordnet, so daß ein das Mantelgehäuse 5 durchströmendes Medium mittels des Heizkörpers 4 erwärmbar ist.

Das Aluminiumstrangziehteil 5 ist in einfacher Weise mit den Montageköpfen 6, 7 verbindbar, wobei eine Anpassung an die Längsertreckung des Heizkörpers 4 der Heizvorrichtung 2 in einfacher Weise durch eine Änderung des Längenzuschnitts des Aluminiumstrangziehteils erreicht werden kann.

Bei der anhand der Figuren 4 bis 6 gezeigten Ausführungsform des erfindungsgemäßen Durchlauferhitzers sind drei Durchlauferhitzer 1, 10 und 11 in Reihe hintereinander geschaltet. Die beiden Durchlauferhitzer 10, 11 haben grundsätzlich den gleichen Aufbau wie der Durchlauferhitzer 1.

Wie sich am besten aus Figur 5 ergibt, ist am Übergang zwischen dem ersten Durchlauferhitzer 1 und dem zweiten Durchlauferhitzer 10, der am anschlußkopffernen Ende der beiden Heizkörper 4 vorgesehen ist, ein entsprechend angepaßter Montagekopf 12 angeordnet, durch den das zu erwärmende Medium aus dem Mantelgehäuse 5 des ersten Durchlauferhitzers 1 in das Mantelgehäuse 5 des zweiten Durchlauferhitzers 10 übergeleitet wird.

Entsprechend ist am Übergang zwischen dem zweiten Durchlauferhitzer 10 und dem dritten Durchlauferhitzer 11 ein Montagekopf 13 vorgesehen, der am anschlußkopfnahen Ende der beiden Durchlauferhitzer 10, 11 angeordnet ist. Durch diesen Montagekopf 13 gelangt das zu erwärmende Medium aus dem Mantelgehäuse 5 des zweiten Durchlauferhitzers 10 in das Mantelgehäuse 5 des dritten Durchlauferhitzers 11.

Die in Reihenschaltung zusammengefügten Durchlauferhitzer 1, 10 und 11 ermöglichen es, in einem weiten Leistungsbereich die jeweils gewünschte Gesamtleistung hinsichtlich der Erwärmung des die Durchlauferhitzer 1, 10 und 11 durchströmenden Mediums zu erreichen.

Anhand der Figuren 4 bis 6 wurde eine Reihenschaltung von drei Durchlauferhitzern 1, 10, 11 gezeigt und beschrieben. Selbstverständlich kann eine beliebige Anzahl von Durchlauferhitzern zu einer derartigen Reihenschaltung zusammengefügt werden, je nach Anforderungen hinsichtlich der Erwärmung des die Reihenschaltung durchströmenden Mediums sowie nach Leistung der einzelnen Durchlauferhitzer.

Der Anschlußkopf 3 des bzw. der vorstehend näher erläuterten Durchlauferhitzer 1, 10, 11 ist zur Vereinfachung von Montage- und Anschlußarbeiten mit einer Verstellschale 14 ausgebildet, die in Bezug auf die übrige Heizvorrichtung 2 bzw. fest mit dieser verbundene Teile des Anschlußkopfes 3 drehbar ist. An dieser Verstellschale 14 ist ein Anschlußstutzen 15 vorgesehen, über den der Anschlußkopf 3 des Durchlauferhitzers anschließbar ist. Wenn der Durchlauferhitzer bzw. dessen Heizvorrichtung 2 fest montiert ist, können durch Drehung der Verstellschale 14 Positionen des Anschlußstutzens 15 realisiert werden, die einen wenig aufwendigen Anschluß des Anschlußkopfes 3 erlauben. Dies ist besonders bei beengten räumlichen Verhältnissen zweckmäßig.

## Patentansprüche

1. Durchlauferhitzer mit einer Heizvorrichtung (2), die einen Anschlußkopf (3) und einen damit verbundenen Heizkörper (4) aufweist, mittels dem ein an ihm vorbeiströmendes Medium erwärmbar ist, und einem Mantelgehäuse (5), das den Heizkörper (4) der Heizvorrichtung umgibt und durch das hindurch das zu erwärmende Medium führbar ist, **dadurch gekennzeichnet, daß** das den Heizkörper (4) der Heizvorrichtung (2) umgebende Mantelgehäuse (5) als Strangziehteil ausgebildet ist.

2. Durchlauferhitzer nach Anspruch 1, bei dem das Mantelgehäuse (5) als Aluminiumstrangziehteil ausgebildet ist.

3. Durchlauferhitzer nach Anspruch 1 oder 2, bei dem der Heizkörper (4) der Heizvorrichtung (2) als Einschraubteil ausgebildet ist, das sich mit seiner Längsrichtung zwischen zwei Montageköpfen (6, 7) des Durchlauferhitzers (1) erstreckt, wobei das Einschraubteil (4) zumindest mit dem dem Anschlußkopf (3) der Heizvorrichtung (2) benachbarten Montagekopf (6) verschraubt ist.

4. Durchlauferhitzer nach Anspruch 3, bei dem die beiden Montageköpfe (6, 7) mittels des den Heizkörper (4) umgebenden Aluminiumstrangziehteils (5) dicht miteinander verbunden sind, wobei beide Montageköpfe (6, 7) jeweils einen Durchlaß (8, 9) aufweisen, durch den hindurch das zu erwärmende Medium in das durch das Aluminiumstrangziehteil (5) gebildete, den Heizkörper (4) umgebende Mantelgehäuse (5) einführbar bzw. aus diesem Mantelgehäuse (5) abführbar ist.

5. Durchlauferhitzer nach Anspruch 3 oder 4, bei dem das Aluminiumstrangziehteil (5) mittels geeigneter Dichtvorrichtungen, z.B. mittels O-Ringdichtungen, mit den beiden Montageköpfen (6, 7) verbunden ist.

6. Durchlauferhitzer nach einem der Ansprüche 1 bis 5, der mit zumindest einem weiteren gleichartigen Durchlauferhitzer (10, 11) in Reihe geschaltet ist, wobei das zu erwärmende Medium von dem einen Durchlauferhitzer (1 bzw. 10) in den nächsten Durchlauferhitzer (10 bzw. 11) bzw. (11) über einen Doppelmontagekopf (12) bzw. (13) gelangt, der die beiden Strangziehteile (5) der beiden Durchlauferhitzer (1, 10; 10, 11) miteinander verbindet.

7. Durchlauferhitzer nach einem der Ansprüche 1 bis 6, bei dem der Anschlußkopf (3) der Heizvorrichtung (2) eine Verstellschale (14) aufweist, an der ein Anschlußstutzen (15) ausgebildet und die bei montierter bzw. verschraubter Heizvorrichtung (2) in Bezug auf diese bzw. mit dieser fest verbundene Teile des Anschlußkopfes (3) drehbar ist.
